# EUROPÄISCHE PATENTSCHRIFT

(11) **EP 1 155 845 B1**
(45) Veröffentlichungstag und Bekanntmachung des Hinweises auf die Patenterteilung: **10.06.2009**
(21) Anmeldenummer: 01110046.8
(22) Anmeldetag: 27.04.2001
(51) Int. Cl.: B41F 33/00, H04L 12/24, H04L 29/06

(54) **Kommunikationssystem bei der Herstellung von Printmedien**
Communication system for the manufacture of print media
Système de communication pour la fabrication des supports d'impression

(30) Priorität: 17.05.2000 DE 10023995
(43) Veröffentlichungstag der Anmeldung: 21.11.2001
(73) Patentinhaber: Heidelberger Druckmaschinen Aktiengesellschaft, 69115 Heidelberg (DE)
(72) Erfinder: Hauck, Dieter, 69412 Eberbach (DE); Janz, Steffen, 67165 Waldsee (DE); Scheurer, Achim, 76756 Bellheim (DE)
(74) Vertreter: Fey, Hans-Jürgen

(56) Entgegenhaltungen:
- EP-A- 0 158 797
- EP-A- 0 395 890
- EP-A- 0 639 456
- DE-A- 19 724 066
- DE-U- 29 802 210
- US-A- 5 509 108

## Beschreibung

Die Erfindung betrifft ein System zur Kommunikation zwischen einer Ausgangseinheit, die eine Information insbesondere in Form einer Datei erzeugen und/oder weiterleiten kann, und eines Endgerätes in der grafischen Industrie, die wenigstens einen Teil der Information empfangen kann.

Bei der Weiterentwicklung der Technologien im Bereich der grafischen Industrie besteht das große Bedürfnis, die bislang überwiegend getrennt voneinander betriebenen Prozesse Druckvorstufe, Druck und Drucknachbearbeitung sowie gegebenenfalls die Auftragsbearbeitung besser miteinander zu verbinden.

In vielen Systemen der grafischen Industrie werden derzeit im Bereich der Druckvorstufe Vorlagen auf unterschiedlichste Weisen erstellt. Zur Weiterverarbeitung dieser Vorlagen werden diese, soweit nötig, digitalisiert und anschießend mit zusätzlichen Informationen über die später zu druckende Seite ausgestattet. Dabei wird ein sogenanntes Ausschussschema erzeugt, das die Informationen über den zu druckenden Bogen, insbesondere über die Anordnung der Seiten des späteren Endprodukts, enthält. Diese digital vorliegende Datei kann darüber hinaus um zusätzliche Informationen wie z. B. die Lage und Länge der Schneideregistermarken, Farbmessstreifen oder andere Zusatzinformationen ergänzt werden, die bei der späteren Verarbeitung des Bogens benötigt werden.

Aus dieser Datei wird üblicherweise mit Hilfe eines Raster-Imaging-Prozessors (RIP) die für jede zu druckende Farbe benötigte Farbauszugsdatei erstellt. Diese Farbauszugsdateien werden aus Gründen der angestrebten Standardisierung in einem festgelegten Datenformat, zur Zeit im sogenannten Print Production Formate (PPF) als Pixelgrafik gespeichert. Diese PPF-Dateien werden dann anschließend wiederum den jeweiligen Endgeräten wie beispielsweise dem Plattenbelichter, der Druckmaschine, insbesondere im Fall sogenannter Direct Imaging Druckmaschinen, bei denen die Druckplatte in der Druckmaschine belichtet wird, weitergegeben. Darüber hinaus ist es im Druckprozess erforderlich, aus der jeweiligen Farbauszugsdatei die Flächendeckungswerte der einzelnen Farben zu berechnen, was entweder in einem separaten Arbeitsgang an einer eigenen Maschine oder unmittelbar aus der Farbauszugsdatei im PPF erfolgen kann.

Im Hinblick auf die Kommunikation eines Ausgangsgerätes wie beispielsweise dem RIP mit einzelnen Endgeräten wie beispielsweise einer oder mehrerer Druckmaschinen oder der Vorrichtung zur Berechnung der Farbauszüge ist aus der EP 639 456 ein Kommunikationssystem bekannt. Bei diesem Kommunikationssystem werden die in der Druckvorstufe erzeugten Daten mit Hilfe einer Datei an angeschlossene Druckeinheiten kommuniziert, wobei diese Datei alle technisch erforderlichen Parameter des jeweiligen Auftrages wie Farbbelegung, Formate und Papierdicke enthält. Darüber hinaus kann die Datei weiterhin mit zusätzlichen Daten angereichert werden, die die erforderlichen Informationen über die Maschinenkupplungen, Wendeeinrichtung, Finishing, Pudereinrichtung, Farb-, Schnitt- oder Falzregistrierung enthalten. Diese Datei wird dann anschließend an die jeweiligen Endgeräte weitergegeben.

Ein Kommunikationssystem zur Übertragung von Informationen von einer zentralen Datenverarbeitungseinrichtung auf mehrere Endgeräte, z. B. mehrere Druckmaschinen, ist aus der EP 395 890 bekannt. Dabei überwacht eine zentrale Datenübertragungs- und Datenverarbeitungseinrichtung den Produktionsablauf, wobei die für einen neuen Druckauftrag zur Verfügung stehende Druckmaschine ausgewählt und die für den Druckauftrag erforderlichen Daten an die Druckmaschine übertragen werden. Diese Daten können auch aktuelle Produktionsdaten enthalten.

Aus der DE 197 24 066 A1 ist ein Verfahren zur Korrektur von Geometriefelilem bei der Übertragung von Informationen auf einen Bedruckstoff bekannt. Vor der Bebilderung von Druckformen in den Druckwerken einer Druckmaschine müssen die Daten der Druckvorlage in der Druckvorstufe entsprechend aufbereitet werden. Die Daten der Druckvorlage können auch digital angeliefert werden, sie müssen dann in einem Rasterimageprozessor entsprechend aufbereitet werden. Die vom Rasterimageprozessor erzeugten Daten dienen dazu, Druckplatten auf den Druckzylindern der Druckmaschine zu bebildern. Bei der Bebilderung können jedoch Geomelnefehler auftreten, welche die Qualität des Druckprozesses vermindern. Deshalb wird in DE 197 24 066 A1 eine Möglichkeit geschaffen, Geometriefehler vor der Bebilderung der Druckplatten zu korrigieren. Dazu werden die vom Rasterimageprozessor erhaltenen digitalen Matrizen mittels einer Matrixmanipulationseinrichtung entsprechenden Korrekturtransfonnationen unterzogen. Die Korrekturtransformation an den digitalen Matrizen geschieht dabei jeweils in Abhängigkeit von Korrekturparametem, welche in einer Datenbank abgespeichert sind. Die so korrigierten Matrizen werden von der Matrixmanipulationseinrichtung dann an die entsprechenden Bebilderungseinrichtungen in den Druckwerken der Druckmaschine weitergeleitet.

Aus der DE 298 02 210 U1 ist eine Einrichtung zum Steuern einer Druckmaschine bekannt, welche ein Bussystem aufweist, das verschiedene Anzeige- und Bedieneinrichtungen der Druckmaschine miteinander verbindet. Grundsätzlich können alle Bedienungs- und Anzeigeeinrichtungen in der DE 298 02 210 U1 die gleichen Inhalte anzeigen und auch den gleichen Bedienumtäng ausrühren. Um die Bedienung übersichtlicher zu gestalten oder gezielt einzuschränken, kann an bestimmten Anzeigeeinrichtungen mittels vorgeschalteter Filter die Anzeige verändert werden. Durch die Vorschaltung eines solchen Filters kann verhindert werden, dass unnötige oder ungewollte Werte an einer Bedien- und Anzeigeeinrichtung angezeigt werden, so kann z. B. vermieden werden, dass am Bedienpult des Anlegers Einstellungen des Auslegers angezeigt werden und umgekehrt. Es werden jedoch grundsätzlich über das Bussystem immer sämlliche Einslel1ungswerle übertragen und diese lediglich vor Ort an der entsprechenden Anzeige- und Bedieneinheit entsprechend den Vorgaben des jeweils eingeschalteten Filters angezeigt oder unterdrückt. Das die Anzeige- und Bedieneinrichtung miteinander verknüpfende Bussystem überträgt jedoch an jede der Anzeige- und Bedieneinnchtungen jeweils die komplette Datenmenge, da die Filterung erst vor Ort im Rechner der jeweiligen Anzeige- und Bedieneinrichtung vorgenommen wird.

Nachteilig an der bekannten Datenkommunikation ist allerdings, dass die Datenmenge, die an die einzelnen Endgeräte wie beispielsweise die Druckmaschine oder die Drucknachbearbeitungsmaschine weitergegeben werden, äußerst groß ist und zum Teil für das jeweilige Endgerät überflüssige oder redundante Informationen enthält. So werden beispielsweise an die Schneideeinrichtung auch Bilddaten übermittelt, die von der Schneideeinrichtung nicht benötigt werden. Dies führt zu einem erheblichen Zeitverlust, da eine große Menge von unnötigen Daten von den einzelnen Endgeräten gelesen werden muss.

Aufgabe der vorliegenden Erfindung ist es daher, ein System und ein Verfahren zur Kommunikation zwischen einer Ausgangseinheit und einem Endgerät in der grafischen Industrie vorzuschlagen, das zeitlich optimiert ist.

Erfindungsgemäß wird diese Aufgabe durch ein System mit den Merkmalen gemäß Anspruch 1 und durch ein Verfahren mit den Merkmalen gemäß Anspruch 8.

Mit der erfindungsgemäßen Filtereinheit ist es nun möglich, die Übermittlungszeit der Daten zwischen der Ausgangs- und der Empfangseinheit erheblich zu verkürzen.

In einer bevorzugten Ausführungsförm der Erfindung ist die Ausgangseinheit als Raster Imaging Prozessor ausgebildet, der die Informationen in Form einer sogenannten Print-Production-Formate-Datei (PPF-Datei) an eine Filtereinheit übermittelt. In der Filtereinheit ist erfindungsgemäß eine Vielzahl von Daten über die an die Filtereinheit angeschlossenen Endgeräte wie beispielsweise eine Schneidemaschine, eine Falzmaschine oder eine Druckmaschine hinterlegt. Diese Informationen, die in einem Speicherbereich der Filtereinheit abgelegt sind, bestehen erfindungsgemäß in der Art der Informationen, die das jeweilige Endgerät benötigt, oder darin, welcher Kommunikationsstandard bei der Kommunikation mit dem jeweiligen Endgerät einzuhalten ist.

Durch den Einsatz der Filtereinheit ergeben sich eine Reihe von Vorteilen, die insbesondere darin bestehen, dass Informationen, die in der PPF-Datei vorhanden sind, nur in dem Umfang an die Endgeräte weitergegeben werden, wie diese auch von jeweiligen Endgeräten benötigt werden. Darüber hinaus ist es leicht möglich redundant vorhandene Informationen auszufiltern. Auch das Datenformat der von der Ausgangseinheit an die Filtereinheit übermittelten Information lässt sich leicht modernisieren oder umgestalten, ohne dass es dadurch erforderlich wäre, die Endgeräte auch zu modernisieren oder auszutauschen. Weiterhin bietet der erfindungsgemäße Einsatz der Filtereinheit den Vorteil, dass eine Kommunikation zwischen der Ausgangseinheit und einem Fremdgerät alleine dadurch erzielt werden kann, dass die für das Fremdgerät typischen und erforderlichen Daten in der Filtereinheit hinterlegt werden.

Weitere Vorteile und vorteilhafte Weiterbildungen der Erfindung sind Gegenstand der nachfolgenden Figuren sowie deren Beschreibungsteile, bei deren Darstellung zu Gunsten der Übersichtlichkeit auf eine detailgetreue Wiedergabe verzichtet wurde.

Es zeigen im einzelnen:
- Figur 1: eine schematisierte Darstellung eines einfachen Falls des erfindungsgemäßen Systems
- Figur 2: eine schematisierte Darstellung des erfindungsgemäßen Systems anhand verschiedener Geräte der grafischen Industrie
- Figur 3: eine schematische Darstellung des erfindungsgemäßen Systems mit mehreren Ausgangseinheiten

Figur 1 zeigt ein einfaches Beispiel eines erfindungsgemäßen Kommunikationssystems. Dabei ist eine Ausgangseinheit oder -station 10 vorgesehen, die in der Lage ist, eine Information zu erzeugen und/oder weiterzuleiten. Bei dieser Ausgangseinheit kann es sich beispielsweise um einen Raster-Imaging-Prozessor (RIP), um ein Print Production System (PPS), um eine Ausschießstation oder etwa um ein Branchensoftwarepaket handeln, die jeweils unterschiedliche Daten erzeugen, die an ein Endgerät 14 weitergeleitet werden sollen. Bei dem Endgerät 14 handelt es sich erfindungsgemäß um eine Druckmaschine, eine Falzmaschine, eine Schneidemaschine, einen Plattenbelichter oder ein anderes im Bereich der grafischen Industrie verwendetes Endgerät. Erfindungsgemäß wird die aus der Ausgangsstation 10 ausgehende Datei 16 nun nicht unmittelbar an das Endgerät 14 übermittelt, sondern zunächst einer Filtereinheit 12 zugeführt. Wesentlich für die Erfindung ist, dass die Filtereinheit 12 Zugang zu Daten der ihr zugeordneten Empfangseinheit hat. Hierzu ist die Filtereinheit 12 so ausgestaltet, dass ein Speicherbereich 13 in der Filtereinheit vorgesehen ist, in welchem die für die Weiterleitung der Datei 16 an die Empfangseinheit 14 relevanten Daten permanent oder flüchtig gespeichert werden können. Diese Daten, die in der Filtereinheit 12 vorgehalten oder ihr zumindest zugänglich sind, beinhalten Daten der angeschlossenen Empfangseinheit 14, die auf die Erfordernisse gerichtet sind, die die angeschlossene Empfangseinheit 14 im Hinblick auf den Datenempfang benötigt. Der Filtereinheit 12 stehen also Daten der Empfangseinheit 14 zur Verfügung, die sich auf die Art, Menge, den einzuhaltenden Kommunikationsstandard oder die Versionsnummer des Kommunikationsstandards beziehen.

In einer konkreten Ausgestaltung der Erfindung kann die Ausgangseinheit 10 beispielsweise ein RIP sein, der eine Datei von der Druckvorstufe erhalten hat und diese in eine Bitmapdatei umsetzt und anschließend als Datei 16 der Filtereinheit 12 zuführt. In der Filtereinheit 12 wird die ankommende Bitmapdatei analysiert und an eine Empfangseinheit beispielsweise eine Schneidemaschine weitergeleitet. Es ist offensichtlich, dass die Schneidemaschine nicht mit ebenfalls den gesamten Informationen der der Bitmapdatei 16 z. B. über die Farbauszüge versorgt werden muss. Entsprechend ist in der Filtereinheit 12 speziell für die Schneideeinheit hinterlegt, dass die Schneideeinheit Daten über die Schneidemarken benötigt. Darüber hinaus ist in der Filtereinheit 12 auch hinterlegt, in welchem Datenformat die Daten 16' an die Schneideeinheit 14 weitergegeben werden sollen.

In Figur 2 ist eine weitere Ausführung des erfindungsgemäßen Kommunikationssystems gezeigt. Dabei sind einer Filtereinheit 12 eine Mehrzahl von Endgeräfen 14a, 14b, 14c, 14d zugeordnet, die beispielsweise in einer Druckmaschine, einem Plattenbelichter, einer Falzmaschine, einer Schneidestation oder einem anderen Endgerät der grafischen Industrie bestehen können. Selbstverständlich können diese Endgeräte auch mehrfach vorgesehen werden. Für jedes der Geräte hat die Filtereinheit 12 Zugang zu Daten, die den Erfordernissen für eine Kommunikation mit den Endgeräten 14a bis 14d entsprechen. Insbesondere lassen sich diese Daten wieder in einem nicht flüchtigen oder flüchtigen Speicher 13 der Filtereinheit 12 ablegen, so dass diese für die Aufbereitung der eingehenden Datei 16 benutzt werden kann.

Es ist auch möglich, dass die Filtereinheit 12 mit jedem oder einem der angeschlossenen Empfangseinheiten 14a bis 14d in Kontakt tritt und durch eine wechselseitige Kommunikation die relevanten Daten erfragt und anschließend in einem nicht flüchtigen oder flüchtigen Speicher 13 der Filtereinheit 12 zumindest für diesen Kommunikationsvorgang abspeichert.

Anhand der in der Filtereinheit 12 hinterlegten auf die Empfangseinheiten bezogenen Daten wird eine der Filtereinheit zugeführte Datei oder ein der Filtereinheit zugeführtes Protokoll modifiziert. Bei diesem Vorgang ist es selbstverständlich auch möglich, dass in der Filtereinheit 12 Algorithmen oder Bedingungen hinterlegt sind, anhand derer die Behandlung oder Modifizierung der Datei 16 unter spezieller Berücksichtigung der für das jeweilige Endgerät hinterlegten Informationen möglich ist. So kann beispielsweise eine ankommende Datei 16 in einem bestimmten Standard an die Filtereinheit 12 wie beispielsweise dem sogenannten CIP3-Standard oder dem PJTF (Portable-Job-Ticket-Formate) übermittelt werden. Sollen bestimmte Informationen aus dieser Datei an eines der Endgeräte 14a bis 14d weitergegeben werden, so wird geprüft, welcher Kommunikationsstandard bei der Kommunikation mit dem jeweiligen Endgerät einzuhalten ist. Entsprechend wird die Datei vor der Kommunikation der Filtereinheit 12 mit dem Endgerät modifiziert, so dass dieser Standard eingehalten werden kann.

Darüber hinaus können bei Bedarf aus der Datei 16 auch bestimmte Informationen ausgefiltert werden, um lediglich die Informationen an das Empfangsgerät zu übertragen, welches diese auch benötigt. Insbesondere kann dabei daran gedacht werden, für Druckmaschinen relevante Daten, wie beispielsweise die Position der Pixel im Farbauszug, aus der Datei auszusondern, wenn diese an ein Schneidegerät übermittelt wird, oder lediglich die Position der Schneidemarken an das Schneidegerät direkt zu übermitteln. Neben dieser, sogenannten Datenfilterfunktion, kann auch vorgesehen werden, dass die Datenfiltereinheit 12 eine sogenannte "Routing-Funktion" übernimmt, das heißt also dass die Datenfiltereinheit 12 anhand der einkommenden Daten 16 entscheidet, für welches der angeschlossenen Endgeräte diese Daten geeignet und bestimmt sind.

In Figur 3 ist eine weitere Ausführungsform der Erfindung gezeigt, bei der zwei Ausgangseinheiten 10, 11 vorgesehen sind, die jeweils Informationen, insbesondere in Form einer Datei oder eines Protokolls 16, 17 an eine Filtereinheit 12 weiterleiten.

Dabei ist es möglich, dass die Ausgangseinheiten 10 und 11 an die Filtereinheit 12 redundante Daten übermitteln, so dass zumindest zum Teil Daten, die an die Filtereinheit 12 übermittelt werden, doppelt vorhanden sind. Die Ausgangseinheit 10 könnte dabei z. B. die Daten Auftragsname, Auftragsnummer, Schneide- und Falzmarken sowie Werte für die Farbzoneneinstellung beinhalten, während die Ausgangseinheit 11 Auftragsname, Auftragsnummer, Termine sowie den Namen, um welchen Arbeitsgang es sich handelt, an die Filtereinheit 12 übermitteln. Von besonderer Bedeutung ist dabei die Tatsache, dass die Ausgangseinheit 10 und die Ausgangseinheit 11 Daten verschiedener Herkunft übermitteln können, so dass beispielsweise aus der Ausgangseinheit 10 im Wesentlichen technische Daten und in der Ausgangseinheit 11 im Wesentlichen auftragsbezogene Daten an die Filtereinheit 12 weiterleiten. Die aus den unterschiedlichen Ausgangseinheiten kommenden Daten können selbstverständlich auch in verschiedenen Standards an die Filtereinheit 12 übermittelt werden. In der Filtereinheit 12 können diese Daten entweder unverändert oder in einem geeigneten Datenformat gespeichert werden. Darüber hinaus ist es auch möglich, bereits nach dem Eingang dieser Daten die einzelnen Dateien 16 und 17 in einer geeigneten Weise miteinander zu verknüpfen, wobei insbesondere redundante Informationen beseitigt werden.

Das Weiterleiten der Informationen an eines der angeschlossenen Endgeräte kann über verschiedene Techniken erfolgen. Dabei kommt insbesondere eine zeitliche oder eine ereignisbezogene Steuerung in Betracht, so dass bei Eintritt eines bestimmten Zeitpunktes bzw. bei Eintritt eines bestimmten Ereignisses die jeweils benötigten Daten in dem richtigen Format an das Endgerät weitergeleitet werden.

Diese Weiterleitung kann darüber hinaus noch von verschiedenen Bedingungen abhängig gemacht werden. Insbesondere für den Fall, dass nicht nur zwei sondern mehrere Ausgangseinheiten vorhanden sind, die jeweils Dateien an die Filtereinheit weiterleiten, kann die Weiterleitung der geeigneten Information von der Filtereinheit 12 auf das jeweilige Endgerät beispielsweise davon abhängig gemacht werden, ob es möglich ist, das Weiterleiten von Informationen an ein Endgerät davon abhängig zu machen, ob von bestimmten Ausgangseinheiten alle Informationen zu einem Auftrag eingegangen sind.

Wegen der Fülle der möglichen Steuermechanismen sei hier lediglich allgemein auf die in der Datenverarbeitung allgemein bekannten Push- und Pull-Techniken verwiesen.

### Bezugszeichenliste

- 10: Ausgangseinheit
- 11: Ausgangseinheit
- 12: Filtereinheit
- 14: Endgerät
- 14a bis d: Empfangseinheit Endgerät
- 13: Speicherbereich
- 16: Datei Protokoll
- 16': Datei
- 17: Datei

## Patentansprüche

1. System zur Kommunikation zwischen einer Ausgangseinheit (10, 11), die dazu vorgesehen ist, eine Information (16) zu erzeugen und/oder weiterzuleiten, und eines Endgeräts in der grafischen Industrie (14), das dazu vorgesehen ist, wenigstens einen Teil der Information (16') zu empfangen,
**dadurch gekennzeichnet,**
**dass** zwischen der Ausgangseinheit (10, 11) und dem Endgerät in der grafischen Industrie (14) eine Filtereinheit (12) dazu vorgesehen ist, die von der Ausgangseinheit (10, 11) kommende Information an das Endgerät in der grafischen Industrie (14) in Abhängigkeit von Informationen weiterzuleiten, die in einem Speicherbereich der Filtereinheit (12) abgelegt sind und welche die Art der Information, die das Endgerät in der grafischen Industrie (14) benötigt, beschreiben oder die beschreiben, welcher Kommunikationsstandard bei der Kommunikation mit dem Endgerät in der grafischen Industrie (14) einzuhalten ist.

2. System nach Anspruch 1,
**dadurch gekennzeichnet,**
**dass** an die Filtereinheit (12) eine Mehrzahl von Endgeräten in der grafischen Industrie (14a ...14d) angeschlossen ist.

3. System nach Anspruch 2,
**dadurch gekennzeichnet,**
**dass** die Daten der Endgeräte in der grafischen Industrie (14, 14a ... 14d) ein von dem jeweiligen Endgerät in der grafischen Industrie (14, 14a ... 14d) benötigter Standard, eine benötigte Standardversion, eine Kommunikationsversion oder Informationen über die von dem Endgerät in der grafischen Industrie benötigte Datenart oder -menge sind.

4. System nach Anspruch 3,
**dadurch gekennzeichnet,**
**dass** die Filtereinheit (12) dazu vorgesehen ist, die Daten des Endgeräts in der grafischen Industrie (14) abzufragen und anschließend flüchtig oder nicht flüchtig zu speichern.

5. System nach Anspruch 3,
**dadurch gekennzeichnet,**
**dass** die Filtereinheit (12) einen Rechenprozessor aufweist, welcher dazu vorgesehen ist, von der Ausgangseinheit (10, 11) eingehende Informationen entsprechend den im Speicherbereich hinterlegten empfängerbezogenen Daten in Empfängerinformationen zu konvertieren.

6. System nach einem der Ansprüche 1 bis 4,
**dadurch gekennzeichnet,**
**dass** für jedes Endgerät in der grafischen Industrie (14, 14a ... 14d) ein eigener Ausgabekanal vorgesehen ist.

7. System nach einem der Ansprüche 1 bis 4,
**dadurch gekennzeichnet,**
**dass** die Filtereinheit (12) eine Recheneinheit aufweist, welche dazu vorgesehen ist, die Plausibilität der von der Ausgangseinheit eingehenden Daten zu überprüfen.

8. Verfahren zur Kommunikation zwischen einer Ausgangseinheit (10, 11) und eines Endgeräts in der grafischen Industrie (14)
**dadurch gekennzeichnet,**
**dass** die Ausgangseinheit (10, 11) eine Information (16) an das Endgerät in der grafischen Industrie (14) übermittelt, wobei diese Information über eine Filtereinheit (12), die Zugriff auf die Empfangserfordernisse des Endgeräts in der grafischen Industrie (14) hat, an das Endgerät in der grafischen Industrie (14) in Abhängigkeit von Informationen weitergeleitet wird, die in einem Speicherbereich der Filtereinheit (12) abgelegt sind und welche die Art der Information, die das Endgerät in der grafischen Industrie (14) benötigt, beschreiben oder die beschreiben, welcher Kommunikationsstandard bei der Kommunikation mit dem Endgerät in der grafischen Industrie (14) einzuhalten ist.

## Claims

1. A system for communication between an output unit (10, 11), which is intended for generating and/or forwarding an information (16), and a final device in the graphics industry (14), which is intended for receiving at least some of the information (16'), **characterized in that** a filter unit (12) connected between said output unit (10, 11) and said final device in the graphics industry (14)is intended to forward the information coming from said output unit (10, 11) to said final device in the graphics industry (14) in accordance with information that is stored in a storage area of said filter unit (12) and which describes the type of information needed by said final device in the graphics industry (14), or which describes which communication standard has to be complied with in communicating with said final device in the graphics industry (14).

2. The system according to claim 1, **characterized in that** a plurality of final devices in the graphics industry (14a ... 14d) are connected to said filter unit (12).

3. The system according to claim 2, **characterized in that** the data of said final devices in the graphics industry (14, 14a ... 14d) is a required standard, a required standard version, a communication version or information about the type or volume of data needed by the final device in the graphics industry.

4. The system according to claim 3, **characterized in that** said filter unit (12) is intended to interrogate the data of said final device in the graphics industry (14) and subsequently store it in a volatile manner or a non-volatile manner.

5. The system according to claim 3, **characterized in that** said filter unit (12) includes an arithmetic processor, which is intended to convert information coming in from said output unit (10, 11) in accordance with the receiver-related data stored in the storage area.

6. The system according to one of the claims 1 to 4, **characterized in that** each final device in the graphics industry (14, 14a ... 14d) has a dedicated output channel.

7. The System according to one of the claims 1 to 4, **characterized in that** said filter unit (12) includes an arithmetic unit, which is intended for checking the plausibility of data coming in from said output unit.

8. A method for communication between an output unit (10, 11) and a final device in the graphics industry (14), **characterized in that** said output unit (10, 11) transmits an information (16) to said final device in the graphics industry (14), wherein this information is forwarded via a filter unit (12) having access to receiving requirements of said final device in the graphics industry (14) in accordance with information that is stored in a storage area of said filter unit (12) and which describes the type of information needed by said final device in the graphics industry (14), or which describes which communication standard has to be complied with in communicating with said final device in the graphics industry (14).

## Revendications

1. Système pour la communication entre une unité de sortie (10, 11) qui est prévue pour générer et/ou transmettre une information (16) et un terminal dans l'industrie graphique (14) qui est prévu pour recevoir au moins une partie de l'information (16'), **caractérisé en ce qu'**entre l'unité de sortie (10, 11) et le terminal dans l'industrie graphique (14, il est prévu une unité de filtre (12) qui transmet les informations provenant de l'unité de sortie (10, 11) au terminal de l'industrie graphique (14) en fonction d'informations qui sont déposées dans une zone mémoire de l'unité de filtre (12) et qui décrivent la nature des informations dont le terminal de l'industrie graphique (14) a besoin ou décrivent les informations que le standard de communication doit respecter lors de la communication avec le terminal dans l'industrie graphique (14).

2. Système selon la revendication 1, **caractérisé en ce qu'**une pluralité de terminaux de l'industrie graphique (14a,...14d) est raccordée à l'unité de filtre (12).

3. Système selon la revendication 2, **caractérisé en ce que** les données des terminaux de l'industrie graphique (14, 14a...14d) sont un standard nécessaire aux terminaux de l'industrie graphique (14, 14a...14d), une version standard nécessaire, une version de communication ou informations sur la nature ou quantité des données nécessaires au terminal de l'industrie graphique.

4. Système selon la revendication 3, **caractérisé en ce que** l'unité de filtre (12) est prévue pour interroger les données du terminal de l'industrie graphique (14) et les stocker de manière volatile ou non volatile.

5. Système selon la revendication 3, **caractérisé en ce que** l'unité de filtre (12) comprend un processeur qui est prévu pour convertir les informations entrantes et provenant de l'unité de sortie (10, 11) en fonction des données perçues par le destinataire déposés dans la zone mémoire, en informations de destinataire.

6. Système selon l'une des revendications 1 à 4, **caractérisé en ce que** pour chaque terminal de l'industrie graphique (14, 14a...14d), il est prévu un canal d'édition.

7. Système selon l'une des revendications 1 à 4 **caractérisé en ce que** l'unité de filtre (12) présente une unité de calcul qui est prévue pour vérifier la plausibilité des données entrantes provenant de l'unité de sortie.

8. Procédé de communication entre une unité de sortie (10, 11) terminal de l'industrie graphique (14),
**Caractérisé en ce que** l'unité de sortie (10, 11) transmet une information (16) au terminal de l'industrie graphique (14), cette information étant transmise par une unité de filtre (12) qui a accès aux nécessités de réception du terminal de l'industrie graphique (14), en fonction d'informations qui sont déposées dans une zone de mémoire de l'unité de filtre (12) et qui décrivent la nature de d'informations que le terminal de l'industrie graphique (14) nécessite ou décrivent les standard de communication qui sont à respecter lors de la communication avec le terminal de l'industrie graphique (14).
